# DEMANDE DE BREVET EUROPEEN

(11) **EP 1 679 408 A2**
(43) Date de publication de la demande: **12.07.2006**
(21) Numéro de dépôt: 05292764.7
(22) Date de dépôt: 21.12.2005
(51) Int. Cl.: E04G 1/34, E04G 7/24

(54) **Dispositif d'articulation pour plateforme pliable et plateforme comprenant un tel dispositif**

(30) Priorité: 10.01.2005 FR 0500219
(71) Demandeur: Centaure, 27610 Romilly sur Andelle (FR)
(72) Inventeur: Lachant, Patrick, 27370 Saint Pierre du Bosguerard (FR)
(74) Mandataire: Burbaud, Eric

(57) **Abrégé**

Dispositif d'articulation de plateforme de travail pliable, comprenant au moins deux pièces définissant, par leur assemblage, un trou dans lequel un premier élément élancé de la plateforme peut être logé, ces deux pièces assemblées définissant une lumière de passage pour un deuxième élément, les premier et deuxième éléments définissant un premier plan, ce dispositif comprenant des moyens de solidarisation d'un troisième élément (9a, 9b), de telle sorte que ce troisième élément (9a, 9b) soit monté mobile en rotation, par rapport audit premier plan, entre au moins une première position extrême, de repli, dans laquelle le troisième élément (9a, 9b) s'étend sensiblement parallèlement audit premier plan, et une deuxième position dans laquelle ce troisième élément (9a, 9b) est sensiblement perpendiculaire audit premier plan.

## Description

La présente invention se rapporte au domaine technique des plateformes de travail pliables.

Ces plateformes appartiennent au domaine des échafaudages.

Les petites plateformes pliables sont connues depuis fort longtemps : voir par exemple le brevet américain 2 599 670 publié en 1952.

Conventionnellement, ces plateformes sont roulantes et légères et comportent .
- un plancher de travail, typiquement situé à une hauteur maximum de l'ordre d'un mètre,
- deux paires de pieds parfois réglables en hauteur, l'une des paires de pieds étant pourvue de roues ;
- des gardes corps.

Ces plateformes sont notamment utilisées pour les travaux, par exemple de peinture, à l'intérieur de bâtiments.

A titre indicatif, on connaît actuellement sur le marché de telles plateformes en tubes d'aluminium (dites échafaudages roulants pliants) ayant les dimensions suivantes : longueur 1.9 m, largeur 0.8 m, hauteur de travail maximum 2.8 m, pour une charge maximale de 200 kg par mètre, ces plateformes une fois pliées, passant par les portes. Ces dimensions ne sont données qu'à titre indicatif.

Pour ces produits de conception générale assez traditionnelle, et soumis à de fortes contraintes normatives, l'homme du métier n'est pas incité à changer ses habitudes. C'est sans doute une des raisons pour lesquelles les plateformes proposées par exemple par les sociétés Altrex, APW, Bronson, Daye industries, Fortal, Indupro, Krause, Scaffold Service, Tubesca, Ultral sont de structures et caractéristiques très semblables.

De telles plateformes sont conventionnellement au moins en partie pliables et/ou démontables, de sorte à réduire leur encombrement et pour faciliter leur rangement et transport.

Dans une première conception, des croisillons sont montés de manière amovible sur deux échelles latérales. Une telle conception, ancienne, est par exemple illustrée par le brevet français de 1961 publié sous le numéro FR 1 298 470 qui décrit le montage d'entretoises en croisillons sur deux échelles latérales pourvues toutes deux de roues directrices. En position de transport ou de rangement de l'échafaudage, les croisillons sont déconnectés de l'un des deux cadres, permettant ainsi le pliage de la plateforme. Sur une telle plateforme, il est possible de placer des gardes corps. Toutefois, un montage sans garde corps est possible, donc sans moyen de sécurité permettant de limiter les risques de chute de la personne portée par le plancher. Le brevet français publié sous le numéro 2 619 874, de 1988, illustre la mise en place de garde corps tubulaire, vraisemblablement par emboîtement sur l'ensemble formé par le plancher, les montants latéraux en échelles et les croisillons. On peut également se référer au brevet américain publié en 1969 sous le numéro 3 463 265.

Un autre type connu de plateforme roulante légère est décrit dans la demande de brevet français publiée sous le numéro 2 717 847. Dans cette conception, la plateforme est constituée de deux bâtis verticaux rigides opposés en forme d'échelles, l'un des bâtis latéraux portant à sa base des roues, ces bâtis latéraux étant reliés par un troisième bâti vertical pliable en son milieu suivant un axe vertical. Le troisième bâti est lui-même articulé à ses extrémités latérales sur les deux premiers bâtis, autour d'axes verticaux, et ce troisième bâti constitue un élément arrière, alors que la partie avant de la plateforme est ouverte. Lorsque le plateau de la plateforme est assez bas, le troisième cadre, tubulaire, forme garde corps. La plateforme comprend des éléments arqués formant balustrade, dont les extrémités sont introduites dans les extrémités ouvertes des montants des bâtis latéraux. Seuls ces éléments de balustrade forment garde corps dès que le plateau est placé à quelque hauteur utile. Le montage décrit dans le document FR 2 717 847 ne permet pas de s'assurer de la présence d'un garde corps, à toute hauteur de plateau. L'emplacement du troisième bâti pliable est fixé par construction, l'articulation sur les deux bâtis verticaux des deux parties du bâti pliable étant assurée au moyen de manchons bloqués en coulissement vertical entre les barreaux des montants latéraux. Des structures semblables à celle décrite dans le document FR 2 717 847 de 1995 peuvent être trouvées dans les brevets américains publiés sous les numéros 4 534 447 (de 1985), 5 086 875 (de 1992), 5 555 954 (de 1996) ou dans le brevet anglais 1 311 569 publié en 1973.

La demanderesse s'est attachée à résoudre les problèmes ci-dessus énoncés, en fournissant une structure de plateforme de conception radicalement nouvelle, tout en restant simple, peu coûteuse, de montage aisé et sûr.

A ces fins, l'invention se rapporte, selon un premier aspect, à un dispositif d'articulation de plateforme de travail pliable, ce dispositif comprenant au moins deux pièces définissant, par leur assemblage, un trou dans lequel un premier élément élancé de la plateforme peut être logé, ces deux pièces assemblées définissant en outre une lumière de passage pour un deuxième éléments de la plateforme, les premier et deuxième éléments définissant un premier plan, ce dispositif comprenant des moyens de solidarisation d'un troisième élément de plateforme, de telle sorte que ce troisième élément soit monté mobile en rotation, par rapport audit premier plan, entre au moins deux positions extrêmes, à savoir une première position extrême, de repli, dans laquelle le troisième élément s'étend sensiblement parallèlement audit premier plan, et une deuxième position dans laquelle ce troisième élément est sensiblement perpendiculaire audit premier plan.

Selon diverses réalisations, le dispositif présente les caractères suivants, le cas échéant combinés.

Le trou dans lequel un premier élément élancé de la plateforme peut être monté en rotation est un trou traversant. Il est ainsi possible de monter le dispositif d'articulation autour de la jonction d'une traverse et d'un montant, à toute hauteur de la plateforme.

La lumière de passage d'un deuxième élément de la plateforme s'étend sur un secteur angulaire d'environ 180° sensiblement perpendiculairement à l'axe du trou dans lequel un premier élément de la plateforme peut être logé. Par cette disposition, le troisième élément est articulé en rotation suivant une course d'environ 180° en rotation par rapport à l'axe du premier élément élancé.

Le dispositif d'articulation comprend trois pièces, à savoir une première pièce, pourvue d'une réservation de passage dudit premier élément de plateforme et deux autres pièces dont l'assemblage avec la première pièce définit la lumière de passage dudit deuxième élément de la plateforme. Avantageusement, lesdites deux autres pièces sont sensiblement identiques. Dans des réalisations également avantageuses, le dispositif, une fois assemblé, présente deux plans de symétrie sensiblement perpendiculaires, à savoir un premier plan, équatorial, de part et d'autre duquel s'étend la lumière de passage du deuxième élément de plateforme, et un deuxième plan, axial, contenant l'axe du trou logeant le premier élément élancé de plateforme.

Dans une réalisation, le dispositif présente, une fois assemblé, une enveloppe sensiblement sphérique, dépourvue d'aspérités. Cette configuration limite les risques de blessures des personnes utilisant le dispositif, notamment lors du montage/démontage de la plateforme, ou lors de son repli/déploiement. Cette configuration est également d'une bonne ergonomie et prise en mains lors du montage.

Les pièces du dispositif peuvent être ou non articulées entre elles, leur assemblage étant assuré, de manière réversible, par exemple par vissage ou tout autre moyen équivalent.

Dans une conception, les moyens de solidarisation dudit troisième élément de plateforme comprennent une gorge externe formant surface d'appui pour ledit troisième élément. En variante, dans le dispositif d'articulation, un trou borgne ou traversant sert de logement pour une partie extrême de ce troisième élément.

L'invention se rapporte, selon un deuxième aspect, à une plateforme de travail comprenant au moins un dispositif d'articulation tel que présenté ci-dessus, dans laquelle le troisième élément est un paravent, et/ou dans laquelle le premier élément est un longeron de montant latéral, le deuxième élément étant une traverse de ce montant latéral.

Dans une réalisation, la plateforme comporte deux montants latéraux en forme d'échelle sur chacun desquels est monté un troisième élément, des moyens permettant la solidarisation entre eux de ces troisièmes éléments, dans un plan sensiblement perpendiculaire à ceux des montants latéraux.

D'autres objets et avantages de l'invention apparaîtront au cours de la description qui va suivre de modes de réalisation, description qui va être effectuée en se référant aux dessins annexés dans lesquels :
- la figure 1 est une vue en perspective d'une plateforme pourvue de moyens d'articulation selon une réalisation ;
- la figure 2 est une vue analogue à la figure 1, prise selon un autre angle ;
- la figure 3 est une vue en perspective de la plateforme représentée en figures 1 et 2, cette plateforme étant vue en position pliée dans cette figure 3 ;
- la figure 4 est une vue en perspective éclatée des moyens d'articulation mis en oeuvre pour la plateforme représentée en figures 1 à 3, ces moyens d'articulation étant représentés seuls sur cette figure 4 ;
- la figure 5 est une vue analogue à la figure 4, prise selon un autre angle ;
- la figure 6 est une vue en perspective en partie éclatée des moyens d'articulation mis en oeuvre pour la plateforme représentée en figures 1 à 3, ces moyens d'articulation étant représentés seuls sur cette figure 6.

La plateforme 1 visible en figures 1 à 3 comprend deux montants latéraux rigides, par exemple en tube d'aluminium ou d'acier, ces deux montants latéraux étant sensiblement identiques.

Chacun de ces montants latéraux 2, 3 comprend, de manière connue en soi, deux longerons 4a, 4b sur lesquels sont montées des traverses 5. Dans la réalisation représentée, les longerons 4a, 4b sont sensiblement verticaux et parallèles et les traverses 5 sont sensiblement identiques et équidistantes, les montants 2, 3 définissant ainsi deux échelles latérales droites verticales dont les traverses sont les barreaux.

Le terme échelle est employé ici pour signaler à la fois l'analogie de forme avec une échelle au sens strict, et aussi pour indiquer que les traverses 5 peuvent non seulement servir d'appui pour des plateaux 6, mais peuvent aussi permettre de monter latéralement dans la plateforme, en se servant des montants comme d'une échelle.

Il est entendu que les montants pourraient être de forme différente l'un de l'autre. Il est entendu également qu'au moins un des montants pourra être pourvu de longerons non parallèles, par exemple plus écartés à leur base qu'à leur sommet, de sorte à conférer une plus grande stabilité à la plateforme. Les traverses peuvent être équidistantes ou non, et être identiques ou non. Ainsi, par exemple, certaines traverses peuvent être de grande section et servir d'appui à un ou plusieurs plateaux 6, et d'autres peuvent être de section plus réduite et servir de barreau d'échelle ou de points de fixation ou d'accrochage pour accessoires ou outillages.

Le ou les plateaux 6 sont montés avantageusement en rotation autour d'une traverse 5a d'un montant et posés, par exemple encliquetés sur la traverse 5b de l'autre montant placé en regard.

Dans la réalisation représentée en figure 2, les deux plateaux sont ainsi chacun montés en rotation par rapport à une traverse d'un montant latéral, et simplement posés ou accrochés, encliquetés sur une traverse du montant placée en regard. Ainsi, comme vu en figure 3, lorsque la plateforme est pliée, chacun des deux plateaux 6a, 6b pourra être plaqué contre un montant latéral 2, 3.

La plateforme 1 comprend, de manière connue en soi, deux roues 7, 8 sur un de ses montants latéraux 2, 3. L'autre montant, non pourvu de roues, sera avantageusement pourvu de moyens de friction tels que patins en caoutchouc. Dans diverses réalisations, non représentées, chacun des deux montants est pourvu de roues, le cas échéant directrices et/ou de moyens de blocage du mouvement de ces roues.

La plateforme est pourvue de deux barres 9a, 9b sensiblement identiques, ces deux barres étant chacune montées mobiles en rotation autour d'un longeron 4b d'un montant 2, 3. Ce montage articulé est obtenu par les moyens représentés en figures 4 à 6.

Ces moyens d'articulation 10 comportent trois pièces 11, 12, 13 qui, lorsqu'elles sont assemblées entre elles, définissent un corps sensiblement sphérique, dépourvu de saillies, ce corps comprenant un trou traversant axial 14.

Lorsque le corps est en position montée, il vient enserrer un longeron d'un montant latéral, ce longeron passant au travers du trou axial 14.

Dans le même temps, une traverse du montant passe au travers d'une lumière annulaire 15 du corps d'articulation. Cette lumière s'étend suivant sensiblement 180° de part et d'autre d'un plan perpendiculaire au trou traversant 14, ce plan étant sensiblement équatorial au corps d'articulation sphérique.

A l'opposé de cette lumière 15, le corps d'articulation est pourvu d'une réservation 16 conformée pour qu'une barre 9a, 9b y vienne en appui et puisse y être fixée, par exemple par vissage, un trou taraudé radial 17 apparaissant en figure 5.

Plus précisément, comme il apparaît en figures 1 et 2, chaque barre 9a, 9b comprend deux parties extrêmes 18, 19 tubulaires parallèles, reliées par une partie tubulaire sensiblement verticale 20. Chacune des deux parties extrêmes 18, 19 des deux barres 9a, 9b est montée dans une réservation 16 d'un corps d'articulation.

Par ces dispositions, les barres 9a, 9b sont montées mobiles suivant une course de sensiblement 180°, correspondant à l'ouverture angulaire de la lumière 15.

Dans une première position extrême de cette course, représentée en figure 3, les plateaux 6a, 6b sont encliquetés sur les barres 9a, 9b, cet ensemble lui-même plaqué contre les montants 2, 3, et la plateforme 1 est ainsi pliée de manière très compacte. Le cas échéant, les plateaux sont démontés et les barres 9a, 9b sont directement plaquées contre les montants 2, 3.

Dans une position intermédiaire de cette course, représentée en figures 1 et 2, les barres 9a 9b sont disposées de manière telle que leurs sections verticales 20 sont les plus proches, voire se touchent. Un moyen de verrouillage temporaire 21 permet de solidariser, de manière réversible, les barres 9a, 9b dans cette position intermédiaire.

Dans la réalisation représentée, l'assemblage du corps d'articulation est obtenu par vissage, au travers de quatre trous 22, 23, 24, 25 de la première pièce 11, sensiblement hémisphérique, ces trous venant chacun en regard d'un trou traversant 26, 27, 28, 29 dont les deux autres pièces 12, 13 du corps d'articulation sont pourvues, cet ensemble ainsi obtenu étant lié par vis + écrou.

Avantageusement, comme représenté, les deux pièces 12, 13 destinées à être montées sur la pièce hémisphérique du corps d'articulation sont sensiblement identiques et la pièce hémisphérique présente deux plans de symétrie perpendiculaires PS1, PS2. Par ces dispositions, le même corps d'articulation, monté sur les longerons 4b (voir figure 1) pourrait être monté sur les longerons 4a des montants 2, 3, ce corps d'articulation n'étant pas pourvu d'une orientation haut/bas.

L'articulation qui vient d'être présentée trouve une application particulièrement avantageuse dans les plateformes pliables. Elle peut également être employée pour les plans d'échafaudages et les plans d'échelles. Cette articulation enserre le longeron et peut se mouvoir, au gré de l'utilisateur, en rotation, tout en restant indexée au droit de la liaison longeron/traverse choisie pour son montage amovible.

Le corps d'articulation peut être réalisé en matériau polymère, en matériau composite, en fonderie d'aluminium. Le corps peut être de couleur et de forme externe adaptée aux différents goûts des acheteurs. La mise en place de cette articulation ne nécessite pas de percer les longerons ou les traverses. Les articulations et donc les barres 9a, 9b de paravent peuvent être placées à la hauteur désirée en fonction par exemple de l'utilisation de la plateforme. Cette plateforme est non seulement pliable mais entièrement démontable, et ses éléments peuvent être employés dans d'autres types d'échafaudages. La rotation des barres 9a, 9b est obtenue avec un frottement faible et sans bruit. La mise en place de calles entre les pièces 11, 12 13 du corps d'articulation permet de s'accommoder de différentes sections de longerons ou tubes sur lequel doit être fixé le corps d'articulation.

## Revendications

1. Dispositif d'articulation de plateforme de travail pliable, **caractérisé en ce qu'**il comprend au moins deux pièces (11, 12, 13) définissant, par leur assemblage, un trou (14) dans lequel un premier élément élancé de la plateforme peut être logé, ces deux pièces assemblées définissant en outre une lumière (15) de passage pour un deuxième élément de la plateforme, les premier et deuxième éléments définissant un premier plan, ce dispositif comprenant des moyens de solidarisation d'un troisième élément (9a, 9b) de plateforme, de telle sorte que ce troisième élément (9a, 9b) soit monté mobile en rotation, par rapport audit premier plan, entre au moins deux positions extrêmes, à savoir une première position extrême, de repli, dans laquelle le troisième élément (9a, 9b) s'étend sensiblement parallèlement audit premier plan, et une deuxième position dans laquelle ce troisième élément (9a, 9b) est sensiblement perpendiculaire audit premier plan.

2. Dispositif d'articulation de plateforme de travail pliable selon la revendication 1, **caractérisé en ce que** le trou (14) dans lequel un premier élément élancé de la plateforme peut être monté en rotation est un trou traversant.

3. Dispositif d'articulation de plateforme de travail pliable selon la revendication 1 ou 2, **caractérisé en ce que** la lumière (15) de passage d'un deuxième élément de la plateforme s'étend sur un secteur angulaire d'environ 180° sensiblement perpendiculairement à l'axe du trou (14) dans lequel un premier élément de la plateforme peut être logé.

4. Dispositif d'articulation de plateforme de travail pliable selon l'une quelconque des revendications 1 à 3, **caractérisé en ce qu'**il comprend trois pièces (11, 12, 13), à savoir une première pièce, pourvue d'une réservation de passage dudit premier élément de plateforme et deux autres pièces (12, 13) dont l'assemblage avec la première pièce (11) définit la lumière (15) de passage dudit deuxième élément de la plateforme.

5. Dispositif d'articulation de plateforme de travail pliable selon la revendication 4, **caractérisé en ce que** lesdites deux autres pièces (11, 12) sont sensiblement identiques.

6. Dispositif d'articulation de plateforme de travail pliable selon l'une quelconque des revendications précédentes, **caractérisé en ce que**, une fois assemblé, il présente deux plans de symétrie sensiblement perpendiculaires, à savoir un premier plan, équatorial, de part et d'autre duquel s'étend la lumière (15) de passage du deuxième élément de plateforme, et un deuxième plan, axial, contenant l'axe du trou (14) logeant le premier élément élancé de plateforme.

7. Dispositif d'articulation de plateforme de travail pliable selon l'une quelconque des revendications précédentes, **caractérisé en ce qu'**il présente, une fois assemblé, une enveloppe sensiblement sphérique, dépourvue d'aspérités.

8. Dispositif d'articulation de plateforme de travail pliable selon l'une quelconque des revendications précédentes, **caractérisé en ce que** ses pièces étant ou non articulées entre elles, leur assemblage est assuré, de manière réversible, par vissage.

9. Dispositif d'articulation de plateforme de travail pliable selon l'une quelconque des revendications précédentes, **caractérisé en ce que** les moyens de solidarisation dudit troisième élément de plateforme comprennent une réservation ou une gorge externe (16) formant surface d'appui pour ledit troisième élément.

10. Plateforme de travail comprenant au moins un dispositif d'articulation selon l'une quelconque des revendications précédentes, **caractérisée en ce que** le troisième élément (9a, 9b) est un paravent.

11. Plateforme de travail comprenant un dispositif d'articulation selon l'une quelconque des revendications 1 à 9, **caractérisée en ce que** le premier élément est un longeron (4a, 4b) de montant latéral, le deuxième élément étant une traverse (5) de ce montant latéral.

12. Plateforme de travail selon la revendication 10 ou 11, **caractérisée en ce qu'**elle comporte deux montants latéraux en forme d'échelle sur chacun desquels est monté un troisième élément (9a, 9b), des moyens (21) permettant la solidarisation entre eux de ces troisièmes éléments (9a, 9b), dans un plan sensiblement perpendiculaire à ceux des montants latéraux.
